# NEUE EUROPÄISCHE PATENTSCHRIFT

(11) **EP 1 444 713 B2**
(45) Veröffentlichungstag und Bekanntmachung des Hinweises auf die Entscheidung über den Einspruch: **11.11.2009**
(45) Hinweis auf die Patenterteilung: 23.03.2005
(21) Anmeldenummer: 02803738.0
(22) Anmeldetag: 29.10.2002
(51) Int. Cl.: H01H 33/88

(54) **LEISTUNGSSCHALTER**
POWER SWITCH
INTERRUPTEUR DE PUISSANCE

(30) Priorität: 14.11.2001 DE 10156535
(43) Veröffentlichungstag der Anmeldung: 11.08.2004
(73) Patentinhaber: SIEMENS AKTIENGESELLSCHAFT, 80333 München (DE)
(72) Erfinder: NOWAKOWSKI, Andrzej, 13435 Berlin (DE)
(86) Internationale Anmeldenummer: PCT/DE2002/004061
(87) Internationale Veröffentlichungsnummer: WO 2003/046939

(56) Entgegenhaltungen:
- EP-A- 0 753 873
- EP-A- 0 836 209
- EP-A- 0 933 795
- EP-B- 0 817 228
- WO-A-01/33594
- CH-A- 645 753
- DE-A- 3 009 504
- DE-A- 19 850 395
- DE-A- 19 928 078
- DE-C- 19 928 080
- DE-U- 1 889 068
- JP-A- 58 071 524
- US-A- 2 511 597

## Beschreibung

Die Erfindung bezieht sich auf einen Leistungsschalter mit einem in einer axialen Richtung bewegbaren Kontaktstück und mit einer bei einem Schaltfall sich in die axiale Richtung bewegenden Löschgasströmung, welche koaxial von einer Strömungslenkeinrichtung umgeben ist, die in einer Mantelfläche zumindest eine Ausströmöffnung zur Umlenkung zumindest eines Teils der Löschgasströmung in eine Ausströmrichtung aufweist.

Ein derartiger Leistungsschalter ist beispielsweise aus der Patentschrift DE 199 53 560 C1 bekannt. Dort ist ein Leistungsschalter beschrieben, dessen Unterbrechereinheit innerhalb eines Kapselungsgehäuses angeordnet ist. Bei einem Ausschaltvorgang der Unterbrechereinheit des Leistungsschalters ggf. entstehendes Löschgas wird dort zum Teil innerhalb eines hohlen Kontaktrohres von der Schaltstrecke fortgeführt. An dem von der Schaltstrecke abgewandten Ende des hohlen Kontaktrohres weist das Kontaktrohr Austrittsöffnungen auf, aus welchen das Löschgas austritt. Das Löschgas tritt in einen Raum aus, welcher durch eine Strömungslenkeinrichtung begrenzt ist. Die dortige Strömungslenkeinrichtung ist im Wesentlichen zylinderförmig und weist in ihrer Mantelfläche Ausströmöffnungen auf. Durch diese Ausströmöffnungen kann das Löschgas aus dem von der Strömungslenkeinrichtung begrenzten Raum austreten und in das die Unterbrechereinheit des Leistungsschalters umgebende, mit Isoliergas gefüllte Volumen ausströmen. Ein derartiger Leistungsschalter ist auch aus dem Dokument JP 58 071 524 A bekannt.

Zum Lenken des aus den Ausströmöffnungen austretenden Löschgases in eine bestimmte Abströmrichtung sind den Ausströmöffnungen Umlenkhauben zugeordnet. Diese Umlenkhauben lenken das austretende Löschgas in eine axiale Richtung der Unterbrechereinheit um. Diese Umlenkung ist notwendig, um ein direktes Beströmen des Kapselungsgehäuses durch das Löschgas zu verhindern. Bei einer derartigen Beströmung bestünde die Gefahr einer Schwächung einer Gasisolation.

Die Zuordnung der Umlenkhauben zu den Ausströmöffnungen stellt eine technisch aufwendige Konstruktion dar, weil die Umlenkhauben jeder Ausströmöffnung einzeln zugeordnet sind und jede Umlenkhaube einzeln für sich an der Strömungslenkeinrichtung zu befestigen ist. Aufgrund der relativ komplizierten Anordnung von Ausströmöffnungen und Umlenkhauben zueinander bietet sich auch ein einfaches Herstellungsverfahren, beispielsweise ein Gussverfahren, für eine derartige Anordnung nicht an.

Der vorliegenden Erfindung liegt die Aufgabe zugrunde, einen Leistungsschalter der eingangs genannten Art so auszubilden, dass die Lenkung des aus einer Ausströmöffnung austretenden Löschgases optimiert wird.

Erfindungsgemäß wird die Aufgabe durch die Merkmale des Patentanspruches 1 gelöst.

Durch eine tangentiale Ausströmrichtung zur Mantelfläche wird die zum Abströmen zur Verfügung stehende Wegstrecke verlängert. Bei einer komplizierten, Unebenheiten und Zerklüftungen aufweisenden Mantelfläche der Strömungslenkeinrichtung ist zur Ermittlung der tangentialen Richtung ein entsprechender Hüllmantel zu bestimmen, um die entsprechend günstige tangentiale Richtung festzulegen. Unter einer tangentialen Richtung sind auch Richtungen zu verstehen, die von einer mathematisch exakten Tangentialen um bis zu 45° innerhalb der azimutalen Ebene abweichen. Bei entsprechender Dimensionierung ist die Nutzung von Umlenkhauben, welche den Ausströmöffnungen zugeordnet sind, nicht notwendig. Dadurch erfolgt eine Reduzierung der notwendigen Bauteile und neben einer vereinfachten Lenkung des Löschgases damit auch eine Reduzierung der Herstellungskosten. Aufgrund der vereinfachten Konstruktion sind nunmehr auch einfache Gusstechniken zur Herstellung der Strömungslenkeinrichtung einsetzbar. Durch Fräsen, Bohren oder eine andere geeignete Technik sind die Ausströmöffnungen in die Mantelfläche einbringbar. Neben der vereinfachten Lenkung des Löschgases ist weiterhin eine verbesserte Verwirbelung des Löschgases erzielbar.

Es ist besonders vorteilhaft, wenn zwei Abströmrichtungen zweier Ausströmöffnungen einander schneiden. Im Schnittbereich der Abströmrichtungen erfolgt eine intensive Verwirbelung der Löschgasströme miteinander sowie gegebenenfalls mit kühlem Isoliergas. Weiterhin wird durch die Verwirbelung die Löschgasströmung nach dem Austreten aus der Strömungslenkeinrichtung abgebremst.

Eine vorteilhafte Ausgestaltung kann weiterhin vorsehen, dass die Strömungslenkeinrichtung an der Mantelfläche eine Erhebung und/oder eine Vertiefung aufweist, an deren Flanken die erste und/oder die zweite Ausströmöffnung angeordnet sind.

Durch die Anordnung der Ausströmöffnungen an den Flanken der Erhebungen oder Vertiefungen ist eine günstige Zuordnung der ersten und der zweiten Ausströmöffnung zueinander ermöglicht, so dass mit einfachen Mitteln ein Überschneiden der Ausströmrichtungen der einzelnen Austrittsöffnungen erzielbar ist.

Weiterhin kann vorgesehen sein, dass die erste und/oder die zweite Ausströmrichtung senkrecht zu den die erste und/oder die zweite Ausströmöffnung unmittelbar umgebenden Mantelflächenbereichen angeordnet sind.

Wie bereits beschrieben, ergeben sich auch hier bei einer derartigen Anordnung der Ausströmöffnungen bezüglich der Mantelflächenbereiche günstige Voraussetzungen für die Richtwirkungen der Ausströmöffnungen. Das austretende Löschgas wird gebündelt und ist einfach auf einen bestimmten Bereich ausrichtbar. Ein unbeabsichtigtes Streuen des Löschgasstrahls wird so minimiert.

Vorteilhafterweise kann weiterhin vorgesehen sein, dass die Erhebung/ -en und/oder die Vertiefung/ -en ringförmig und/oder unterbrochen ringförmig um die axiale Richtung umlaufen.

Bei einer ringförmigen bzw. ringförmig unterbrochenen Anordnung der Erhebungen und/oder der Vertiefungen ergibt sich eine unebene Struktur der Mantelfläche der Strömungslenkeinrichtung, wodurch das in axialer Richtung abströmende Löschgas sehr intensiv verwirbelt wird. Die unebene Struktur kann sowohl ein Verwirbeln des Löschgases im Innern der Strömungslenkeinrichtung als auch nach dem Verlassen der Strömungslenkeinrichtung bewirken.

Als vorteilhafte Ausgestaltung kann weiter vorgesehen sein, dass die Erhebung/ -en und/oder die Vertiefung/ -en sich im Wesentlichen in axialer Richtung steg- bzw. kanalartig erstrecken.

Bei einer axialen Erstreckung der steg- bzw. kanalartigen Erhebungen oder Vertiefungen ergeben sich an den Erhebungen oder Vertiefungen günstige Möglichkeiten entlang sich axial erstreckender Seitenflächen die Ausströmöffnungen anzuordnen. Durch die längliche Erstreckung lassen sich mehrere Öffnungen in axialer Richtung nebeneinander anordnen, wodurch die Menge des ausströmenden Löschgases günstig entlang der axialen Erstreckung verteilt wird. Zusätzlich kann vorgesehen sein, dass die Erhebungen und/oder Vertiefungen die Verwirbelung von aus den Austrittsöffnungen austretendem Löschgas zusätzlich unterstützen. Unterstützend können den Austrittsöffnungen zusätzliche Verwirbelungskörper oder Prallflächen zur Beeinflussung der Löschgasströmung zugeordnet sein.

Im Folgenden wird die Erfindung anhand eines Ausführungsbeispiels in einer Zeichnung gezeigt und nachfolgend näher beschrieben.

Dabei zeigt die
- Figur 1: einen Schnitt durch einen schematisch dargestellten druckgasisolierten Leistungsschalter, die
- Figur 2: einen Schnitt durch eine Strömungslenkeinrichtung und ein Kapselungsgehäuse des druckgasisolierten Leistungsschalters, die
- Figur 3: eine schematische Darstellung einer Löschgasverwirbelung, die
- Figur 4: eine Seitenansicht einer Strömungslenkeinrichtung in einer ersten Ausgestaltungsvariante, die
- Figur 5: die Seitenansicht einer Strömungslenkeinrichtung in einer zweiten Ausgestaltungsvariante, die
- Figur 6: die Seitenansicht einer Strömungslenkeinrichtung in einer dritten Ausgestaltungsvariante.

Der in der Figur 1 dargestellte Leistungsschalter 100 weist ein Kapselungsgehäuse 101 auf. Das Kapselungsgehäuse 101 kann aus einem elektrisch leitenden Werkstoff oder aus einem elektrisch isolierenden Werkstoff gefertigt sein. Im Innern des Kapselungsgehäuses 101 ist eine Unterbrechereinheit 102 des Leistungsschalters 100 angeordnet. Das Kapselungsgehäuse 101 ist mit einem Isoliergas, beispielsweise SF₆, gefüllt. Die Unterbrechereinheit 102 weist einen Kontaktsatz 103 auf. Der Kontaktsatz 103 weist einen feststehenden Nennstromkontakt 104 und einen bewegbaren Nennstromkontakt 105 auf. Weiterhin sind ein feststehender Lichtbogenkontakt 106 und ein bewegbarer Lichtbogenkontakt 107 vorgesehen. Sowohl der bewegbare Nennstromkontakt 105 als auch der bewegbare Lichtbogenkontakt 107 sind in einer axialen Richtung bewegbar. Die untere Hälfte der Figur 1 zeigt den Kontaktsatz 103 im eingeschalteten Zustand, die obere Hälfte der Figur 1 zeigt den Kontaktsatz 103 während eines Ausschaltvorganges. Der bewegbare Lichtbogenkontakt 107 ist rohrförmig ausgebildet, so dass bei einem Ausschaltvorgang durch einen gegebenenfalls brennenden Lichtbogen 108 entstehendes Löschgas innerhalb des bewegbaren Lichtbogenkontaktes 107 von der Schaltstrecke des Kontaktsatzes 103 abführbar ist. An dem vom Kontaktsatz 103 abgewandten Ende des bewegbaren Lichtbogenkontaktes 107 sind Austrittsöffnungen 109, 110 vorgesehen, aus denen das Löschgas in einen Raum austreten kann, welcher von einer Strömungslenkeinrichtung 1 umgeben ist. Die Anordnung der Strömungslenkeinrichtung 1 ist nicht auf den Bereich des dem Kontaktsatz 103 angewandten Endes des bewegbaren Lichtbogenkontaktes 107 eingeschränkt. Alternativ oder zusätzlich ist eine derartige Strömungslenkeinrichtung auch im Bereich des feststehenden Nennstromkontaktes 104 vorsehbar, um das in dessen Richtung abströmende Löschgas dort umzulenken.

Die Figur 2 zeigt einen Querschnitt durch die Strömungslenkeinrichtung 1 sowie das Kapselungsgehäuse 101.

Die Strömungslenkeinrichtung 1 weist einen im wesentlichen kreisförmigen Querschnitt auf. In ihrem Innern sind mehrere Laschen 4a,b,c,d,e,f angeordnet. Die Laschen 4a,b,c,d,e,f dienen sowohl der mechanischen Halterung der Strömungslenkeinrichtung 1 an der Unterbrechereinheit 102 als auch der elektrischen Kontaktierung der Unterbrechereinheit 102. Der zylinderförmige Grundkörper der Strömungslenkeinrichtung 1 weist mehrere Erhebungen 5a,b,c,d,e,f auf. Die Erhebungen 5a,b,c,d,e,f sind im wesentlichen durch eine Aufweitung von bestimmten Abschnitten der Mantelfläche des zylindrischen Grundkörpers, bezüglich der Zylinderlängsachse 6 radial nach außen gebildet. Die Übergänge von dem ursprünglichen Zylindermantel zu den radial nach außen aufgeweiteten Bereichen sind durch schräge Flanken 7a,b,c,d,e,f,g,h,i,j,k,l gebildet. Die schrägen Flanken 7a,b,c,d,e,f,g,h,i,j,k,l weisen jeweils Ausströmöffnungen 10a,b,c,d,e,f,g,h,i,j,k,l zur Lenkung zumindest eines Teils von in der Unterbrechereinheit 102 erzeugten Löschgases auf. Jede Ausströmöffnung 10a,b,c,d,e,f,g,h,i,j,k,l lenkt einen Anteil des Löschgases in eine Abströmrichtung. Die Abströmrichtungen sind dabei jeweils derartig angeordnet, dass sie senkrecht zu den jeweiligen schrägen Flanken 7a,b,c,d,e,f,g,h,i,j,k,l gerichtet sind. Die Abströmrichtungen der jeweiligen Anteile des Löschgases sind in der Figur 3 durch Pfeile symbolisiert. Aufgrund der gewählten Lage der Ausströmöffnungen 10a,b,c,d,e,f,g,h,i,j,k,l zueinander, schneiden sich jeweils die Abströmrichtungen zweier einander gegenüberliegender Ausströmöffnungen benachbarter Erhebungen. Dadurch wird erreicht, dass das Löschgases nach dem Hindurchtreten durch die jeweiligen Ausströmöffnungen günstig vermischt wird. Diese Vermischung ist schematisch in der Figur 3 dargestellt.

Eine in der Figur 4 dargestellte erste Variante einer Strömungslenkeinrichtung 1a zeigt eine seitliche Ansicht. Gleichwirkende Anordnungen sind in den Figuren mit den gleichen Bezugszeichen versehen. An der ersten Variante der Strömungslenkeinrichtung 1a ist ein Anschlussstutzen 16 zum Anschluss eines elektrischen Leiters angeformt. Die erste Variante der Strömungslenkeinrichtung 1a weist eine zylindrische Grundform auf, auf deren Mantelfläche mehrere Erhebungen 5a,b,c,d angeordnet sind. Die Erhebungen 5a,b,c,d erstrecken sich stegförmig entlang der axialen Richtung. Das eine Ende der ersten Variante der Strömungslenkeinrichtung 1a ist, wie bei allen beschriebenen Varianten, verschlossen, um das in die erste Variante der Strömungslenkeinrichtung 1a eingeblasene Löschgas durch in den Erhebungen 5a,b,c,d angeordneten Ausströmöffnungen 10b,c,d,f abströmen zu lassen. Bei der ersten Variante der Strömungslenkeinrichtung 1a weisen die Erhebungen 5a,b,c,d eine pyramidenstumpfartige äußere Gestalt auf. In den Seitenflächen (Flanken) der Pyramidenstümpfe sind mehrere Ausströmöffnungen 10b,c,d,f angeordnet. Die Ausströmöffnungen 10b,c,d,f sind bei der ersten Variante der Strömungslenkeinrichtung 1a als Langloch ausgebildet. Es kann vorgesehen sein, dass jeweils zwei Ausströmöffnungen 10c,d zweier benachbarter Erhebungen 5b,c jeweils unmittelbar gegenüberliegend zugeordnet sind und die Abströmrichtungen der jeweils unmittelbar zugeordneten Abströmöffnungen 10c,d sich schneiden. Die in der Figur 5 dargestellte zweite Variante einer Strömungslenkeinrichtung 1b weist an ihrer zylinderförmigen Mantelfläche mehrere Vertiefungen 11a,b,c,d auf. In den Flanken der Vertiefungen 11a,b,c,d sind weitere Ausströmöffnungen 12a,b,c,d,e,f angeordnet. Die Abströmrichtungen der sich in einer Vertiefung 11c unmittelbar gegenüberliegenden Ausströmöffnungen 12d,e sind so gerichtet, dass sie einander schneiden. Die in der Figur 6 dargestellte dritte Variante einer Strömungslenkeinrichtung 1c zeigt beispielhaft weitere mögliche Ausgestaltungsvarianten der Erhebungen bzw. Vertiefungen. Die Erhebungen bzw. Vertiefungen können beispielsweise in einer Vielzahl verschiedener Formen auf der Mantelfläche einer Strömungslenkeinrichtung angeordnet sein. Die Ausbildung der jeweiligen Ausströmöffnungen kann dabei sehr variabel erfolgen, beispielsweise kreisförmig, oval oder in weiteren geeigneten Formen und beispielsweise als senkrechte oder schräge Bohrung/Fräsung. Sind die Bohrungen/Fräsungen unter einem stumpfen oder spitzen Winkel in die Mantelfläche einer Strömungslenkeinrichtung eingebracht, so bewirkt diese "Schräge", dass unabhängig von der Gestaltung der Mantelfläche die Ausströmöffnungen das Löschgas in bestimmte Ausströmrichtungen abströmen lassen. Neben den beschriebenen pyramidenstumpfförmigen Erhebungen bzw. Vertiefungen können auch weitere Formen in vorteilhafter Weise genutzt werden. Günstige Formen sind beispielsweise: die Form einer Kugelkappe 13a,b, eines Tetraederstumpfes 14 oder eines anderweitig ausgebildeten vieleckigen Körpers 15. Um eine günstige dielektrische Gestalt zu erzielen, sind die Körperkanten und Körperkantenübergänge zu anderen Flächen mit Abrundungen versehen.

Unabhängig von den einzelnen Varianten der Strömungslenkeinrichtung sind sämtliche beschriebene Erhebungen auch als entsprechende Vertiefungen und umgekehrt ausführbar und mit Verwirbelungskörpern oder Prallplatten kombinierbar.

## Patentansprüche

1. Leistungsschalter (100) mit einem in einer axialen Richtung bewegbaren Kontaktstück (105, 107) und mit einer bei einem Schaltfall sich in die axiale Richtung bewegenden Löschgasströmung, welche koaxial von einer Strömungslenkeinrichtung (1, 1a,b,c,d) mit einem zylinderförmigen Grundközper umgeben ist, die in einer Mantelfläche eine erste und eine zweite Ausströmöffnung (10a,b,c,d,e,f,gh,i,j,k,l; 19a,b,c,d,e,f) zur Umlenkung zumindest eines Teiles der Löschgasströmung in eine erste und in eine zweite Ausströmrichtung (10a,b,c,d,e,f,g,h,i,j,k,l; 19a,b,c,d,e,f) aufweist, wobei die Ausströmrichtungen des Ausströmöffnungen einander schneiden und zumindest eine der Ausströmrichtungen tangential zu der Mantelfläche in wesentlichen quer zur axialen Richtung gerichtet ist, **dadurch gekennzeichnet, dass** ein aus der ersten Ausströmöffnung (10a,c,e,g,i,k, 19a,b,c) austretender Teil der Löschgasströmung gegen einen aus der zweiten Ausströmöffnung (10b,d,e,f,h,j,l; 19d,e,f) austretenden Teil der Löschgasströmung gelenkt ist und sich die Löschgasströmungen einander schneiden, wobei die Strömungslenkeinrichtung (1,1,a,b,c) an der Mantelfläche eine Erhebung (5a,b,c,d,e,f, 16, 17) und/oder eine Vertiefung (11a,b,c,d) aufweist, an deren Flanken die erste und/oder die zweite Ausströmöffnung (10a.,b,c,d,e,f,g,h,i,j,k,l; 19a,b,c,d,e,f) angeordnet sind.

2. Leistungsschalter (100) nach Anspruch 1,
**dadurch gekennzeichnet, dass** die erste und/oder die zweite Ausströmrichtung (10a,b,c,d,e,f,g,h,i,j,k,l;19a,b,c,d,e,f) senkrecht zu den die erste und/oder die zweite Ausströmöffnung unmittelbar umgebenden Mantelflächenbereichen angeordnet sind.

3. Leistungsschalter nach Anspruch 1 oder 2,
**dadurch gekennzeichnet, dass** die Erhebung/ -en (5a,b,c,d,e,f) und/oder die Vertiefung/-en (11a,b,c,d) sich im Wesentlichen in axialer Richtung steg- bzw. kanalartig erstrecken.

## Claims

1. Circuit breaker (100) having a contact piece (105, 107) which can move in an axial direction and having a flow of quenching gas which, in the event of the breaker operating, moves in the axial direction and which is coaxially surrounded by a flow-deflecting device (1, 1a,b,c,d) having a cylindrical base body, which has a first and a second outflow opening (10a,b,c,d,e,f,g,h,i,j,k,l; 19a,b,c,d, e,f) in an outer surface for the purpose of deflecting at least some of the flow of quenching gas in a first and in a second outflow direction (10a,b,c, d,e,f,g,h,i,j,k,l; 19a,b,c,d,e,f), the outflow directions of the outflow openings intersecting one another and at least one of the outflow directions being directed tangentially with respect to the outer surface and essentially transversely to the axial direction, **characterized in that** some of the flow of quenching gas emerging from the first outflow opening (10a,c,e,g,i,k; 19a,b,c) is deflected towards some of the flow of quenching gas emerging from the second outflow opening (10b,d,e,f,h,j, l; 19d,e,f), and the flows of quenching gas intersect one another, the flow-deflecting device (1, 1a,b,c) having a protuberance (5a,b,c,d,e,f, 16, 17) and/or a depression (11a,b,c,d) on the outer surface, the first and/or the second outflow openings (10a,b,c,d,e,f,g,h,i,j,k,l; 19a,b,c,d,e,f) being arranged on the flanks of said protuberance (5a,b,c,d,e,f, 16, 17) and/or depression (11a,b,c,d) .

2. Circuit breaker (100) according to Claim 1 **characterized in that** the first and/or the second outflow directions (10a,b,c,d,e,f,g,h,i,j,k,l; 19a,b,c,d,e,f) are arranged perpendicular to the outer surface regions immediately surrounding the first and/or the second outflow openings.

3. Circuit breaker according to Claim 1 or 2, **characterized in that** the protuberance(s) (5a,b,c,d,e,f) and/or the depression(s) (11a,b,c,d) extend essentially in the axial direction in the manner of a web or channel.

## Revendications

1. Disjoncteur (100) comprenant une pièce (105, 107) de contact mobile dans une direction axiale et un courant de gaz d'extinction se déplaçant, en cas d'interruption, dans la direction axiale et entouré coaxialement d'un dispositif (1, 1a,b,c,d) de déviation du courant qui a un corps de base cylindrique et qui a dans une surface latérale une première et une deuxième ouvertures (10a,b,c,d,e,f,g,h,i,j,k,l ; 19a,b,c,d,e,f) de sortie pour la déviation d'au moins une partie du courant du gaz d'extinction dans une première et une deuxième directions (10a,b,c,d,e,f,g,h,i,j,k,l ; 19a,b,c,d,e,f) de sortie, les directions de sortie des ouvertures de sortie se coupant l'une l'autre et au moins l'une des directions de sortie étant dirigée tangentiellement à la surface latérale sensiblement transversalement à la direction axiale, **caractérisé en ce qu'**une partie du courant de gaz d'extinction sortant de la première ouverture (10a,c,e,g,i,k ; 19a,b,c) de sortie est dirigée sur une partie du courant du gaz d'extinction sortant de la deuxième ouverture (10b,d,e,f,h,j,l ; 19d,e,f) de sortie et les courants de gaz d'extinction se coupent l'un l'autre. Le dispositif (1,1a,b,c) de déviation du courant ayant, sur la surface latérale, un bossage (5a,b,c,d,e,f, 16, 17) et/ou un creux (11a,b,c,d) sur les flancs duquel sont disposées la première et/ou la deuxième ouverture (10a,b,c,d,e,f,g,h,i,j,k,l ; 19a,b,c,d,e,f) de sortie.

2. Disjoncteur (100) suivant la revendication 1, **caractérisé en ce que** la première et/ou la deuxième direction (10a,b,c,d,e,f,g,h,i,j,k,l ; 19a,b,c,d,e,f) de sortie est perpendiculaire aux parties de la surface latérale entourant directement la première et/ou la deuxième ouverture de sortie.

3. Disjoncteur suivant la revendication 1 ou 2, **caractérisé en ce que** le ou les bossages (5a,b,c,d,e,f) et/ou le ou les creux (11a,b,c,d) s'étendent essentiellement en direction axiale à la façon d'une nervure ou d'un canal.
